# EUROPÄISCHE PATENTANMELDUNG

(11) **EP 4 410 704 A1**
(43) Veröffentlichungstag der Anmeldung: **07.08.2024**
(21) Anmeldenummer: 23020049.5
(22) Anmeldetag: 31.01.2023
(51) Int. Cl.: B65D 81/38, F25B 21/02, F25D 3/08, F25D 11/00, F25D 23/06

(54) **TRANSPORTBEHÄLTER FÜR DEN TRANSPORT VON TEMPERATUREMPFINDLICHEN PRODUKTEN**

(71) Anmelder: REP IP AG, 6300 Zug (CH)
(72) Erfinder: ROS, Nico, 4125 Riehen (CH); RETZKO, Stefan, 8037 Zürich (CH); ARDÜSER, Christian, 8640 Rapperswil (CH); TISSI, Severine, 8003 Zürich (CH); PANIER, Arno, 8037 Zürich (CH)
(74) Vertreter: SONN Patentanwälte GmbH & Co KG

(57) **Zusammenfassung**

Transportbehälter zum Transport von temperaturempfindlichem Transportgut, umfassend eine einen Innenraum zur Aufnahme des Transportguts umgebenden Behälterwandung mit einer Mehrzahl von unter einem Winkel aneinandergrenzenden Wänden, wobei die Behälterwandung eine Öffnung zur Be- und Entladung des Innenraums aufweist, welche durch mindestens ein gesondertes Wandelement verschließbar ist, und wobei die Behälterwandung den Innenraum mit Ausnahme der Öffnung allseitig umschließt, wobei die Behälterwandung eine äußere Hülle, eine innere Hülle und eine zwischen der äußeren Hülle und der inneren Hülle angeordnete Isolationsschicht (9) aufweist, wobei die innere Hülle wenigstens dreilagig ausgebildet ist und eine erste Decklage (11) und eine zweite Decklage (12) umfasst, welche durch Abstandhalter (14) in einem vorgegebenen Normalabstand zueinander gehalten sind, wobei die Abstandshalter (14) von Stegen gebildet sind, die einen Zwischenraum zwischen der ersten Decklage (11) und der zweiten Decklage (12) in jeder Wand in mehrere Kammern unterteilen, in denen Kühleinheiten, wie z.B. Latentwärmespeicherelemente (13), Kompressorkühlaggregate, Peltier-Kühler, Verdunstungskühler oder Isolationselemente aufgenommen sind.

## Beschreibung

Die Erfindung betrifft einen Transportbehälter zum Transport von temperaturempfindlichem Transportgut, umfassend eine einen Innenraum zur Aufnahme des Transportguts umgebenden Behälterwandung mit einer Mehrzahl von unter einem Winkel aneinandergrenzenden Wänden, wobei die Behälterwandung eine Öffnung zur Be- und Entladung des Innenraums aufweist, welche durch mindestens ein gesondertes Wandelement verschließbar ist, und wobei die Behälterwandung den Innenraum mit Ausnahme der Öffnung allseitig umschließt.

Für die technische Umsetzung temperaturkontrollierter Luftfracht-Transportbehälter in Palettengröße gibt es unterschiedliche Ansätze. Bezüglich des Kühlsystems wird zwischen sogenannten aktiven und passiven Transportbehältern unterschieden.

Bei aktiven Transportbehältern erfolgt die Kühlung durch ein Kühlaggregat ähnlich einem Kühlschrank. Zur Aufrechterhaltung der Innenraumtemperatur muss die Versorgung mit elektrischem Strom auch während des Transports sichergestellt sein. Dazu werden üblicherweise Batterien eingesetzt, welche in den Transportbehälter integriert werden müssen. Die Kühlaggregate führen zusammen mit den Batterien zu einem hohen Gesamtgewicht, welches sich speziell beim Lufttransport negativ auf die CO₂-Bilanz und die Transportkosten auswirkt.

Bei passiven Transportbehältern erfolgt die Aufrechterhaltung der Innentemperatur mit Hilfe von Latentwärmespeichern, welche die Umwandlungswärme beim Phasenwechsel verschiedener Phasenwechselmaterialien (PCM), üblicherweise von fest zu flüssig, nutzen. Der Vorteil dieses Konzeptes ist, dass die Kühlenergie direkt im PCM gespeichert ist. Es werden keine zusätzlichen Aggregate oder Batterien benötigt. Dies ermöglicht eine Gewichts- und Volumenreduktion gegenüber Transportbehältern mit aktivem Kühlsystem, was für den Lufttransport einen großen Vorteil hinsichtlich CO₂-Bilanz und Kosten darstellt.

Bei der konstruktiven Ausführung von passiven Transportbehältern für den Lufttransport von temperaturempfindlichen Transportgütern in Palettengröße gibt es unterschiedliche Ansätze. Die meisten Transportbehälter bestehen aus einer Mehrzahl von Wänden mit Isolationsmaterialien, welche so angeordnet sind, dass ein vollständig umschlossener, wärmegedämmter Innenraum entsteht. Als Isolationsmaterialien werden z.B. Polyurethan, Polystyrol, Vakuumisolationspaneele (VIP) oder andere Dämmmaterialien verwendet. Die PCM-Elemente sind im Innenraum meist so angeordnet, dass sie ohne Werkzeug entnommen und ausgetauscht werden können. Dies ist z.B. in DE 103 22 764 A1, WO 2022/033628 A1, EP 2 876 389 B1 und EP 3 359 889 B1 beschrieben. Ein Nachteil dieses Aufbaus ist der manuelle Prozess des Einlegens der PCM-Elemente vor der Lieferung. Je nach gefordertem Temperaturbereich, z.B. -25°C bis -15°C, 2°C bis 8°C oder 15°C bis 25°C, kommen unterschiedliche PCM-Elemente zum Einsatz. Manuelle Vorbereitungsschritte sind fehleranfällig und verursachen zudem hohe Kosten bei der Vorbereitung der Transportbehälter.

Ein weiterer Nachteil dieses Aufbaus ist die ungleichmäßige Abdeckung der Innenwände mit PCM-Elementen. Aufgrund ihrer begrenzten Druckfestigkeit befinden sich meist keine PCM-Elemente am Boden des Behälterinnenraums. Außerdem reichen die PCM-Elemente aufgrund ihrer Geometrie und der Befestigungskonstruktion, z.B. Schienen, nicht bis an alle Ränder der einzelnen Wände. Die beschriebenen Transportbehälter sind daher in der Regel nicht hinsichtlich minimaler Wandstärke und maximaler thermischer Leistung optimiert.

Eine weitere konstruktive Lösung sind zusammenklappbare Transportbehälter, bei denen die Außenwand aus einzelnen Wandelementen besteht, welche vor dem Liefervorgang zusammengesetzt werden. Die Wandelemente enthalten Isolationsmaterialien, wie z.B. Polyurethan, Polystyrol oder Vakuumisolationspaneele und werden durch Verbindungselemente an den Seiten miteinander verbunden. Im Innenraum können PCM-Elemente befestigt oder in Schienen eingeschoben werden. Der Vorteil dieser Konstruktion ist der einfache und kostengünstige Transport der leeren Transportbehälter in zusammengeklapptem Zustand. Nachteilig sind auch hier die Komplexität des Zusammenbaus und die damit einhergehenden Fehlerquellen. Außerdem erschwert die modulare Bauweise eine thermische Optimierung an den Ecken und Kanten des Transportbehälters hinsichtlich der Vermeidung von Wärmebrücken und der Luftabdichtung. Hinzu kommt die ungleichmäßige Auskleidung des Innenraums mit PCM-Elementen.

Weiterhin üblich sind Transportbehälter aus Einwegmaterialien, welche nach erfolgter Lieferung teilweise oder vollständig entsorgt werden. Ein Transportbehälter dieser Art ist beispielsweise in DE 20 2018 104 488 U1 beschrieben. Die Isolationsschichten werden hierbei üblicherweise durch innen und/oder außen liegende Kartonschichten stabilisiert. Der damit verbundene Ressourcenverbrauch führt im Vergleich zu Mehrwegbehältern zu einem negativen ökologischen Fußabdruck.

Aufgabe der vorliegenden Erfindung ist es, einen Transportbehälter bereitzustellen, der die oben genannten Nachteile vermeidet und für den Lufttransport von temperaturempfindlichen Gütern geeignet ist. Dabei soll es sich um ein wiederverwendbares Produkt mit hoher Lebensdauer und einfacher Reparierbarkeit handeln. Bei der Vorbereitung des Transportbehälters vor der Auslieferung soll die Anzahl der manuellen Arbeitsschritte minimiert werden. Darüber hinaus soll der Transportbehälter eine hohe Effizienz hinsichtlich des Verhältnisses von Außen- zu Innenvolumen, des Eigengewichts sowie der thermischen Leistungsfähigkeit aufweisen.

Zur Lösung dieser Aufgaben ist ein Transportbehälter der eingangs genannten Art erfindungsgemäß derart weitergebildet, dass die Behälterwandung eine äußere Hülle, eine innere Hülle und eine zwischen der äußeren Hülle und der inneren Hülle angeordnete Isolationsschicht aufweist, wobei die innere Hülle wenigstens dreilagig ausgebildet ist und eine erste Decklage und eine zweite Decklage umfasst, welche durch Abstandhalter in einem vorgegebenen Normalabstand zueinander gehalten sind, wobei die Abstandshalter von Stegen gebildet sind, die einen Zwischenraum zwischen der ersten Decklage und der zweiten Decklage in jeder Wand in mehrere Kammern unterteilen, in denen Kühleinheiten, wie z.B. Latentwärmespeicherelemente, Kompressorkühlaggregate, Peltier-Kühler, Verdunstungskühler oder Isolationselemente aufgenommen sind.

Der Transportbehälter ist vorzugsweise mit einem passiven Kühlsystem ausgestattet und ist vorwiegend für den Lufttransport von Impfstoffen oder anderen temperaturempfindlichen Transportwaren einsetzbar. Die konstruktive Ausbildung des Transportbehälters aus äußerer Hülle, Isolationsschicht und innerer Hülle ist hinsichtlich eines maximalen Verhältnisses des Volumens des für das Transportgut zur Verfügung stehenden Innenraums zum Gesamtvolumen optimiert. Die äußere Hülle hat hierbei die Funktion der strukturellen Stabilisierung. Die Isolationsschicht minimiert den Wärmeeintrag in den Innenraum und die innere Hülle umfasst Kühleinheiten, wie z.B. Latentwärmespeicherelemente, welche die Innenraumtemperatur im geforderten Bereich halten.

Dadurch, dass die innere Hülle wenigstens dreilagig ausgebildet ist und eine erste Decklage und eine zweite Decklage umfasst, zwischen denen mehrere Kammern mit jeweils einer Kühleinheit, wie z.B. einem Latentwärmespeicherelement, angeordnet sind, können die Kühleinheiten von äußeren Einflüssen geschützt werden. Durch die Konstruktion der Innenhülle in Sandwichbauweise entsteht zudem eine sehr stabile und leichte Struktur. Aufgrund des Abstands der beiden Decklagen treten bei Biegebelastungen größtenteils Zug- und Druckspannungen in den Decklagen auf, welche dort gut aufgenommen werden können. Die Latentwärmespeicherelemente werden durch die Decklagen vor mechanischen Belastungen geschützt. Daher ist für ihre Umhüllung beispielsweise eine dünne Folie ausreichend und sie können so ausgelegt werden, dass der zur Verfügung stehende Raum optimal ausgefüllt wird. Dies hat zum einen den Vorteil, dass die Menge der Umwandlungsenergie bei gegebener Wandstärke maximiert werden kann, und zum anderen, dass die räumliche Abdeckung der Wände mit Latentwärmespeicherelementen verbessert werden kann. Bei unvollständiger Abdeckung der Wände mit Latentwärmespeicherelementen können Wärmebrücken entstehen, welche Wärmenergie an den Kühlelementen vorbeileiten und zu einer ungewünschten Erwärmung des Innenraums führen.

Auf Grund der beschriebenen Sandwichbauweise kann das Volumen des Innenraums im Verhältnis zum Gesamtvolumen des Transportbehälters maximiert werden.

Bevorzugt ist vorgesehen, dass in den Kammern wenigstens einer Wand, insbesondere aller Wände, lediglich Latentwärmespeicherelemente aufgenommen sind, die zusammen eine Latentwärmespeicherschicht zwischen der ersten und der zweiten Decklage ausbilden.

Dadurch, dass die Latentwärmespeicherschicht zwischen der ersten und der zweiten Decklage eingeschlossen ist, kann auf Halterungen, welche einen einfachen Aus- und Einbau der Latentwärmespeicherelemente für den Zweck des Wiederaufladens erlauben, wie z.B. Schienensysteme, verzichtet werden und der entsprechende Bauraum eingespart werden. Für das Wiederaufladen der Latentwärmespeicherelemente wird der gesamte Transportbehälter bei einer unterhalb der Phasenwechseltemperatur liegenden Umgebungstemperatur gelagert, wodurch eine homogene Wiederaufladung des Latentwärmespeichers möglich ist.

Vorzugsweise ist vorgesehen, dass die erste und die zweite Decklage durch stoffschlüssige und/oder formschlüssige Verbindungsmittel miteinander verbunden sind, wodurch die Kühleinheiten, z.B. Latentwärmespeicherelemente, zwischen den Decklagen eingeschlossen sind. Weiters kann auch die innere Hülle vorzugsweise durch stoffschlüssige und/oder formschlüssige Verbindungsmittel mit der Isolationsschicht verbunden sein.

Die stoffschlüssige und/oder formschlüssige Verbindung kann vorzugsweise durch Klebung mit einem elastischen oder strukturellen Klebstoff, durch Schrauben- oder Nietverbindungen oder durch konstruktive Lösungen, welche einen Formschluss erzeugen, erfolgen.

Gemäß der Erfindung sind die erste und zweite Decklage durch Abstandhalter in einem vorgegebenen Normalabstand zueinander gehalten, wobei die Abstandshalter von Stegen gebildet sind, die einen Zwischenraum zwischen der ersten und zweiten Decklage in jeder Wand in mehrere Kammern unterteilen, in denen Kühleinheiten, wie z.B. Latentwärmespeicherelemente, Kompressorkühlaggregate, Peltier-Kühler, Verdunstungskühler oder Isolationselemente aufgenommen sind. Insbesondere können die Abstandhalter hierbei von in einem regelmäßigen Raster angeordneten Stegen gebildet sein. Beispielsweise können die Stege mit der ersten und der zweiten Decklage verklebt sein, vorzugsweise mittels eines elastischen oder strukturellen Klebstoffs. Alternativ kann die Verbindung der Decklagen mit den Stegen durch Schrauben- oder Nietverbindungen oder durch konstruktive Lösungen erfolgen, welche einen Formschluss erzeugen.

Im Rahmen der Sandwichkonstruktion der inneren Hülle haben die Abstandhalter, insbesondere die Stege, die Funktion, den Abstand zwischen den Decklagen zu halten und die auftretenden Schubkräfte von der einen zur anderen Decklage zu übertragen, wobei die Latentwärmespeicherelemente von Schubkräften freigehalten werden.

Die von den Stegen gebildeten Kammern haben eine dem Stegraster entsprechende Form und können beispielsweise quaderförmig ausgebildet sein, wobei die Stege zur Erzeugung eines Schachbrettmusters angeordnet sind. Die Stege können in weiteren Ausführungsvarianten aber auch andere Formen ausbilden, wie z.B. 3-Eck-, 5-Eck- oder 6-Eck-Muster.

Die Stege bestehen vorzugsweise aus einem Kunststoff wie z.B. PVC, PE, PS oder ABS und können aus einem Plattenmaterial geschnitten und zu einem Raster zusammengefügt, z.B. zusammengesteckt werden.

Die von den Stegen gebildeten Kammern ermöglichen es zudem, Elemente mit anderen Kühltechnologien, wie z.B. Verdunstungskühlelemente, Peltier-Kühlelemente oder andere aktive oder passive Kühlsysteme zu verbauen. Falls keine weitere Kühlung benötigt wird, können die Kammern mit Isolationsmaterialien gefüllt werden, um eine höhere Wärmedämmung des Transportbehälters zu erreichen.

Die Decklagen bestehen vorzugsweise aus einem Plattenmaterial, wie z.B. aus einem Aluminium-Kunststoff-Verbundmaterial, aus reinem Aluminium, carbonfaserverstärktem Kunststoff, Organoblechen oder einem Verbundmaterial der genannten Materialien mit expandiertem Graphit und weisen bevorzugt eine Dicke von 0,5-5mm auf.

Durch Auswahl eines Materials mit hoher Wärmeleitfähigkeit für die erste und/oder die zweite Decklage kann durch die beschriebene Bauweise der inneren Hülle zudem eine erhöhte umfangsmäßige Energieumleitung erreicht werden. Die ersten und die zweiten Decklagen bilden hierbei jeweils eine den Innenraum umgebende Ummantelung, welche eine Wärmeverteilung um den Innenraum herum ermöglichen. Durch Umleitung von Wärmeenergie wird eine gleichmäßige Temperaturverteilung im Innenraum erreicht. Außerdem werden ungleichmäßige Wärmeeinträge ausgeglichen, was zu einer effizienteren Ausnutzung der Wärmeenergie des Latentwärmespeichers führt und sich positiv auf die thermische Leistungsfähigkeit des Transportbehälters auswirkt. Weiters wird durch Energieumleitung innerhalb des Latentwärmespeichers eine homogene Wiederaufladung des Transportbehälters durch Kühlen ermöglicht und der Aufladeprozess wird beschleunigt. Vorzugsweise weist die erste und/oder die zweite Decklage eine Wärmeleitfähigkeit von > 150W/mK bevorzugt > 300W/mK in der Schichtebene auf.

Die Latentwärmespeicherelemente weisen vorzugsweise einen porösen, plattenartigen Grundkörper auf, dessen Poren mit einem Phasenwechselmaterial gefüllt sind. Der Grundkörper stellt hierbei das Strukturgerüst für das jeweilige Latentwärmespeicherelement bereit, sodass dieses unabhängig vom Aggregatzustand des Phasenwechselmaterials formstabil ist. Dadurch kann auf eine das Phasenwechselmaterial umgebende, starre Hülle verzichtet werden, was sowohl eine Gewichts- als auch eine Platzersparnis mit sich bringt. Insbesondere kann mit einer flexiblen, dünnen Umhüllung das Auslagen gefunden werden. Eine bevorzugte Ausbildung der Erfindung sieht in diesem Zusammenhang vor, dass die Latentwärmespeicherelemente mit einer Folie, vorzugsweise einer Kunststoff-Verbundfolie, umhüllt sind, welche eine Dicke von 0,05mm bis 0,5mm aufweist. Damit wird ein besonders hoher Anteil an PCM bezogen auf das Gesamtvolumen des Latentwärmespeicherelementes ermöglicht.

Vorzugsweise besteht der Grundkörper aus einer Platte aus expandiertem Graphit oder einer Kunststoff-Schaumplatte, wobei der Grundkörper eine volumetrische Aufnahmefähigkeit von > 95% aufweist. Die Verwendung von expandiertem Graphit oder eines erstarrten Kunststoffschaums gewährleistet ein geringes Gewicht des Grundkörpers und eine hohe Aufnahmefähigkeit für Phasenwechselmaterial. Insbesondere ist vorgesehen, dass die Latentwärmespeicherelemente zu einem Anteil von > 95 vol.-%, bezogen auf das Gesamtvolumen des Latentwärmespeicherelements, mit dem Phasenwechselmaterial gefüllt sind.

Das Phasenwechselmaterial wird in den Poren des expandierten Graphits oder des erstarrten Kunststoffschaums gehalten, wo die Kapillarkräfte stark genug sind, um das PCM auch in seinem flüssigen Zustand zu halten. Durch die Anordnung des PCM in den Poren des Grundkörpers wird außerdem gewährleistet, dass das PCM homogen im Latentwärmespeicherelement verteilt ist und im Laufe der Zeit homogen verteilt bleibt, unabhängig davon, wo das Latentwärmespeicherelement gelagert oder verwendet wird. Gängige Latentwärmespeicherelemente, in den das PCM lediglich durch eine starre Außenhülle gehalten ist, haben nämlich den Nachteil, dass das PCM im flüssigen Zustand innerhalb der Umhüllung fließen kann. Dies führt zu Inhomogenitäten und beeinträchtigt die Leistung des Transportbehälters.

Expandierter Graphit zeichnet sich zudem durch ein überaus geringes Gewicht aus und kann eine Wärmeleitfähigkeit von theoretisch bis zu 600 W/mK aufweisen. Expandierter Graphit (auch Blähgraphit genannt) wird durch ziehharmonikaartiges Auseinandertreiben der Graphitschichten hergestellt, wodurch die Graphitteilchen senkrecht zur Schichtebene expandiert bzw. aufgeblasen werden. Eine Platte aus expandiertem Graphit kann z.B. dadurch hergestellt werden, dass der vollständig expandierte Graphit unter gerichteter Einwirkung eines Drucks verdichtet wird, wobei die Schichtebenen des Graphits senkrecht zur Wirkungsrichtung des Drucks angeordnet sind. Dies hat zur Folge, dass die Graphitschichten der Graphitplatte im Wesentlichen parallel zur Plattenebene ausgerichtet sind, was zu einer anisotropen Wärmeleitfähigkeit führt. Das heißt, dass die Graphitplatte in einer Richtung parallel zur Plattenebene eine höhere Wärmeleitfähigkeit aufweist als senkrecht dazu, was zur Folge hat, dass die auf die Latentwärmespeicherelemente, einwirkende Wärmeenergie gleichmäßig über den gesamten Umfang des Innenraums verteilt wird. Dagegen ist die Wärmeleitfähigkeit der Graphitplatte in einer Richtung senkrecht zur Plattenebene gering, was den Wärmeeintrag in den Innenraum durch das Latentwärmespeicherelement hindurch deutlich reduziert.

Vorzugsweise weisen die Latentwärmespeicherelemente eine Wärmeleitfähigkeit von > 2W/mK, bevorzugt > 5W/mK, in plattenparalleler Ebene auf. Die Wärmeleitfähigkeit senkrecht zur Plattenebene beträgt vorzugweise < 5W/mK.

Vorzugsweise ist das Phasenwechselmaterial aus Paraffin, bspw. n-Tetradecan oder n-Hexadecan, Ester, bspw. Methyl Ester, linearen Alkoholen, Ether, organischen Anhydriden, Salzhydraten, Wasser-Salz Gemischen, Salz-Lösungen und/oder wasserbasierten Lösungen gebildet.

Jedes der Latentwärmespeicherelemente kann ein einziges Phasenwechselmaterial aufweisen oder eine Kombination von zwei oder mehr Phasenwechselmaterialien enthalten. Im Falle von zwei oder mehr Phasenwechselmaterialien weisen diese voneinander verschiedene Phasenwechseltemperaturen auf. Dies erlaubt es, den Transportcontainer in verschiedenen Temperaturfenstern zu betreiben.

Weiters kann vorgesehen sein, dass die Mehrzahl von Latentwärmespeicherelementen der Latentwärmespeicherschicht alle ein Phasenwechselmaterial mit derselben Phasenwechseltemperatur aufweisen oder dass die Latentwärmespeicherelemente Phasenwechselmaterialen mit voneinander verschiedenen Phasenwechseltemperaturen aufweisen. Auch dies erlaubt es, den Transportcontainer in verschiedenen Temperaturfenstern zu betreiben.

Die äußere Hülle des erfindungsgemäßen Transportbehälters ist für dessen Formstabilität verantwortlich und soll hinsichtlich ihres Gewicht optimiert werden. Eine bevorzugte Ausführungsform der Erfindung sieht in diesen Zusammenhang vor, dass die äußere Hülle von einem Rahmen gebildet ist, welcher durch Platten an den Wänden ausgesteift wird, wobei der Rahmen entlang den Kanten des Transportbehälters verlaufende Profile umfasst, die an den Ecken des Transportbehälters miteinander vorzugsweise unter Verwendung von Eck-Verbindungselementen verbunden sind. Die Grundstruktur wird somit durch einen formstabilen Rahmen gebildet, insbesondere in der Form eines Quaders, der an allen Seiten mit Ausnahme der (Tür-)Öffnung durch dünne Platten ausgesteift wird. Am Boden kann eine dickere Platte verwendet werden, um die Druckkräfte des Eigengewichts des Transportbehälters und der Transportware aufzunehmen. Diese Bauweise ermöglicht eine hohe Stabilität der äußeren Hülle bei minimaler Wandstärke. Die Profile und Eckelemente haben eine hohe Festigkeit und können externe Stöße, z.B. von Gabelstaplern, aufnehmen. Die aussteifenden Wände weisen vorzugsweise eine geringe Dicke in der Größenordnung von 1mm, insbesondere eine Dicke von 0,5-1,5 mm, auf. Die Aussteifung des Rahmens erfolgt größtenteils über die Aufnahme von Zugkräften in den dünnen Wänden.

Die Profile bestehen vorzugsweise aus Aluminium und können mittels Extrusionsverfahren herstellt werden. Alternativ können die Profile aus reinen oder carbonfaserverstärkten Kunststoffen unter Verwendung von Extrusions- oder Pultrusionsverfahren hergestellt werden. Ebenso möglich ist die Herstellung der Profile aus einem Faser-Matrix-Halbzeug, wie z.B. GMT (glasmattenverstärkte Thermoplaste), SMC (Sheet Molding Compounds) oder BMC (Bulk Molding Compounds) sowie durch Thermoformen von Organoblechen.

Die Eck-Verbindungselementen bestehen vorzugsweise aus Aluminium und können mit einem Druckgussverfahren hergestellt werden. Alternativ können die Eck-Verbindungselemente aus reinem Kunststoff oder aus mit Glas- oder Carbonfasern verstärktem Kunststoff und mittels Kunststoffspritzgussverfahren hergestellt werden. Außerdem möglich sind Gussverfahren mit Edelstahl- oder Titanlegierungen. Die Verbindung der Eck-Verbindungselemente mit den einzelnen Profilen erfolgt vorzugsweise durch Klebung mit einem strukturellen oder elastischen Klebstoff, durch Schraubverbindungen, Nietverbindungen oder Klickverbindungen.

Die Platten der äußeren Hülle bestehen vorzugsweise aus einem Aluminium-Kunststoff-Verbundmaterial, aus reinem Aluminium, Organoblechen, carbonfaserverstärktem Kunststoff oder einem Polypropylen-Faserverbundmaterial und weisen vorzugsweise eine Dicke von 0,5mm bis 5mm auf. Die dickere Platte am Boden kann aus Aluminium, carbonfaserverstärktem Kunststoff oder Organoblechen bestehen und weist bevorzugt eine Dicke von 1mm bis 10mm auf.

Die Verbindung zwischen den aussteifenden Platten und den Rahmenprofilen erfolgt vorzugsweise durch Kleben mit einem elastischen oder strukturellen Klebstoff, durch konstruktive Verbindung, wie z.B. Einschieben in Nuten für eine formschlüssige Verbindung, durch Schraubverbindungen oder Nietverbindungen.

Der Schichtaufbau des Transportbehälters aus äußerer Hülle, Isolationsschicht und innerer Hülle ist vorzugsweise derart ausgebildet, dass seitliche Druckkräfte und Stöße auf die dünnen Wände an die darunterliegende Isolationsschicht weitergegeben und dort flächig aufgenommen werden können. Durch die Elastizität der Isolationsschicht können Stoßenergien unter minimaler Belastung der Außenwände teilweise absorbiert werden. Wenn die Isolationsschicht, wie dies einer bevorzugten Ausbildung entspricht, von innen auf der inneren Hülle abgestützt ist, kann diese die restliche Verformungsenergie aufnehmen. Bei Beschädigungen der äußere Hülle ermöglicht die modulare Bauweise eine leichte Austauschbarkeit der Einzelteile und eine schnelle Wiederinstandsetzung des Transportbehälters.

Die zwischen der äußeren und der inneren Hülle angeordnete Isolationsschicht weist vorzugsweise Vakuumisolationspaneele auf, welche aus einem Kernmaterial und einer gasdichten Hülle bestehen, wobei das Kernmaterial vorzugsweise aus einem nanoporösen Kunststoffschaum, Mikrofasermaterial, pyrogener Kieselsäure oder Perlit besteht. Die gasdichte Hülle besteht vorzugsweise aus einer mehrschichtigen und siegelbaren Aluminiumverbundfolie mit einer Dicke von 0,05mm bis 0,5mm.

Der Innenraum der Vakuumpaneele wird je nach Kernmaterial auf einen Druck von 0,1 bis 100mbar evakuiert.

Alternativ kann die Isolationsschicht aus Isolationsplatten zusammengesetzt sein, die aus PIR (Polyisocyanurate), PUR (Polyurehtan), EPS (expandiertes Polystyrol) oder XPS (extrudiertes Polystyrol) bestehen. Als Isolationsplatten können auch mit Gas gefüllte Paneele oder Isolationspaneele mit einer mehrlagigen, wabenförmigen Anordnung von Folien verwendet werden, welche eine metallische Beschichtung mit einem sehr niedrigen Emissionsgrad (insbesondere einen Emissionsgrad von < 0,2, vorzugsweise 0,02-0,09) aufweisen, wobei sich in den Hohlräumen zwischen den Folien Luft, ein Gas mit einer niedrigen Wärmeleitfähigkeit, wie z.B. Krypton oder Xenon, befindet oder diese evakuiert sind. Ein solches Isolationspaneel ist in der WO 2012/142639 A1 beschrieben.

Um Wärmebrücken zu vermeiden, sind die Vakuumisolationspaneele, Isolationsplatten bzw. Isolationspaneele an den Kanten möglichst dicht miteinander verbunden.

Die Dicke der Isolationsschicht beträgt vorzugsweise 5-200mm.

Gemäß einer bevorzugten Ausbildung ist die Isolationsschicht mehrlagig ausgebildet. Insbesondere können zwei, drei oder mehr Lagen vorgesehen sein. Jede Lage der Isolationsschicht kann von wenigstens einer bzw. einem der oben beschriebenen Vakuumisolationspaneele, Isolationsplatten bzw. Isolationspaneele gebildet sein. Die Lagen der Isolationsschicht können hierbei vom selben Typ sein oder es können unterschiedliche Typen von Isolationslagen zu einer Isolationsschicht zusammengesetzt werden.

Bei dem beschriebenen Aufbau des Transportbehälters werden zur Stabilisierung der Isolationsschicht keine weiteren Konstruktionselemente benötigt, da diese über den äußeren Rahmen und die innere Hülle gegeben ist.

Bevorzugt sind die äußere Hülle, die innere Hülle und die Isolationsschicht aneinanderliegend angeordnet und können sich aneinander abstützen.

Die äußere Hülle, die innere Hülle und die Isolationsschicht umschließen den Innenraum mit Ausnahme der Öffnung jeweils allseitig. Die Öffnung zur Be- und Entladung des Innenraums ist durch mindestens ein gesondertes Wandelement verschließbar. Das gesonderte Wandelement ist vorzugsweise als Türvorrichtung ausgebildet. Die Türvorrichtung umfasst vorzugsweise eine Außentür und wenigstens eine Innentür. Zwischen der Außentür und der wenigstens einen Innentür ist hierbei ein Zwischenraum angeordnet. Die Außentür und die wenigstens eine Innentür sind bevorzugt gesondert öffen- und schließbar, d.h. es muss zuerst die Außentür und dann die wenigstens eine Innentür geöffnet werden, um in den Innenraum des Transportbehälters zu gelangen. Alternativ kann die Ausbildung aber auch so getroffen werden, dass die Außentür und die wenigstens eine Innentür gemeinsam öffen- und schließbar sind. Insbesondere können die Außentür und die Innentür zwei Lagen einer Tür ausbilden, zwischen denen der genannte Zwischenraum vorgesehen ist.

Die Außentür kann an einem Seitenprofil des Rahmens mit einem Scharnier befestigt sein, so dass sie durch Schwenken um z.B. 270° geöffnet und von außen an die benachbarte Seitenwand angelegt werden kann. Zudem kann sie mit einem Verriegelungsmechanismus versehen sein, welcher das Verriegeln der Außentür während des Transports ermöglicht. Der Verriegelungsmechanismus kann Versiegelungsmittel aufweisen oder mit diesen zusammenwirken, um eine unberechtigte Öffnung des Verriegelungsmechanismus anzuzeigen. Bevorzugt ist zwischen der Öffnung des Transportbehälters und der Außentür eine umlaufende äußere Dichtung vorgesehen, welche im geschlossenen Zustand der Außentür einen Luftaustausch zwischen der Umgebung und dem Innenraum erschwert.

Die wenigstens eine Innentür kann mittels Scharnieren an den jeweils seitlichen Kanten schwenkbar befestigt sein und weist bevorzugt eine umlaufende innere Dichtung auf, welche das Eindringen von Umgebungsluft in den Innenraum erschwert. Durch die Ausführung des Transportbehälters mit Außentür und Innentür sowie die Anordnung der äußeren und inneren Dichtungen wird die Bildung von Kondensationswasser im Innenraum vermieden. Eindringende warme Luft trifft zunächst in den Zwischenraum zwischen Außentür und Innentür und kühlt durch den Kontakt mit der wenigstens einen Innentür ab, bevor sie in den Innenraum gelangt. Das beim Abkühlen austretende Wasser kondensiert dadurch größtenteils im Zwischenraum zwischen Außen- und Innentür.

Die Außentür weist bevorzugt einen Aufbau auf, der funktional dem der äußeren Hülle der Wandung des Transportbehälters entspricht. Die Außentür kann hierbei eine stabile äußere Wand mit wenigstens einer innen liegenden Isolationsschicht aufweisen. Zusätzlich kann zum Schutz der Isolationsschicht eine inneren Halbschale vorgesehen sein, sodass die Isolationsschicht zwischen der äußeren Wand und der Halbschale eingeschlossen wird. Die äußere Wand besteht hierbei bevorzugt aus einer an Ober- und Unterseite abgebogenen Aluminiumplatte oder einem thermisch verformten Organoblech. Die Wandstärke der äußeren Wand beträgt vorzugsweise 0,5-5mm. In einer weiteren Ausführungsvariante kann die äußere Wand der Außentür einen Rahmen aus Profilen aufweisen, die an den Ecken mit Verbindungselementen verbunden sind. Der Rahmen wird durch die äußere Wand ausgesteift, welche beispielsweise aus Aluminium-Kunststoff-Verbundmaterial, Aluminium, Organoblechen, carbonfaserverstärktem Kunststoff oder Polypropylen-Faserverbundmaterial besteht und eine Dicke von 0,5-5mm aufweist. Die äußere Wand kann hierbei durch Klebung, Schrauben- oder Nietverbindungen mit dem Rahmen verbunden sein.

Die innere Halbschale kann beispielsweise aus reinem Kunststoff bestehen und mit einem Spritzgussverfahren hergestellt werden. Die innere Halbschale kann alternativ aus mit Kurzfasern verstärktem thermo- oder duroplastischen Kunststoff bestehen und kann mit dem GMT oder SMC/BMC Pressverfahren hergestellt werden. Gemäß einer weiteren Alternative kann die innere Halbschale aus thermisch verformten Organoblechen bestehen. Die Wandstärke der inneren Halbschale beträgt vorzugsweise 0,5-5mm. Die Verbindung der inneren Halbschale mit der äußeren Wand erfolgt bevorzugt durch Klebung, Schrauben- oder Nietverbindungen.

Die dazwischenliegende Isolationsschicht der Außentür kann aus einer Lage oder aus mehreren Lagen einer PIR-, PUR-, XPS- oder EPS-Isolation oder aus Vakuumpaneelen oder aus mit Gas gefüllten Paneelen oder aus Isolationspaneelen mit einer mehrlagigen, wabenförmigen Anordnung von Folien bestehen, wie dies oben im Zusammenhang mit der Isolationsschicht der Wandung des Transportbehälters beschrieben wurde. Die Lagen der Isolationsschicht können hierbei vom selben Typ sein oder es können unterschiedliche Typen von Isolationslagen zu einer Isolationsschicht zusammengesetzt werden. Die Dicke der Isolationsschicht der Außentür beträgt vorzugsweise 30-200mm.

Die wenigstens eine Innentür weist bevorzugt einen Aufbau auf, der funktional dem der inneren Hülle der Wandung des Transportbehälters entspricht. Insbesondere umfasst die Innentür eine erste Decklage und eine zweite Decklage, zwischen denen Kühleinheiten, wie z.B. Latentwärmespeicherelemente, Kompressorkühlaggregate, Peltier-Kühler, Verdunstungskühler oder Isolationselemente aufgenommen sind. Vorzugsweise weist die wenigstens eine Innentür denselben Aufbau auf wie die innere Hülle der Behälterwandung und es wird daher auf die diesbezüglichen obigen Ausführungen verwiesen. Insbesondere sind die erste und die zweite Decklage der Innentür durch Abstandhalter in einem vorgegebenen Normalabstand zueinander gehalten, wobei die Abstandshalter von Stegen gebildet sind, die einen Zwischenraum zwischen der ersten und zweiten Decklage in mehrere Kammern unterteilen, in denen Kühleinheiten aufgenommen sind.

Auf Grund der schlanken Konstruktion der äußeren und der inneren Hülle des Transportbehälters sowie der geringen Dicke der Isolationsschicht gelingt eine Maximierung des Innenraumvolumens bei möglichst geringen Außenabmessungen. Insbesondere ist der Innenraum derart bemessen, dass eine US/EURO Palette im Innenraum Platz findet. Gleichzeitig sind die Außenabmessungen derart minimiert, dass 4 Transportbehälter nebeneinander auf eine Flugzeugpalette des Typs PMC gestellt werden können oder 2 Transportbehälter in Querrichtung nebeneinander in einen Standard 40 Fuß Schiffscontainer oder auf eine LKW-Ladefläche passen. Die Außenabmessungen sind im Falle eines im Wesentlichen quaderförmigen Transportbehälters sind daher vorzugsweise wie folgt:
Höhe: 1450-1550mm
Breite: 1120-1220mm
Tiefe: 1400-1500mm
Der Innenraum weist bevorzugt folgende Abmessungen auf:
Höhe: 1250-1350mm
Breite: 980-1080mm
Tiefe: 1185-1285mm
Die Öffnung weist bevorzugt folgende Abmessungen auf:
Höhe: 1250-1350mm
Breite: 980-1080mm

Die Wandung des Transportbehälters weist bevorzugt eine Dicke von 130-200mm, bevorzugt 130-160mm auf.

Zur Dämpfung gegen Vibration und Aufprallbeschleunigungen bei Falltests ist bevorzugt vorgesehen, dass an der Unterseite des Transportbehälters mehrere Dämpfungselemente angeordnet sind, welche jeweils einen Federweg von >5mm, bevorzugt >10mm aufweisen. Vorzugsweise sind die Dämpfungselemente in den Eckbereichen des Behälterbodens angeordnet und weisen Einschuböffnungen zum Einschieben von Gabelstaplerzinken auf. Die Einschuböffnungen sind bevorzugt derart ausgebildet, dass ein Einschieben von Gabelstaplerzinken sowohl von vorne als auch von der Seite des Transportbehälters ermöglicht wird, d.h. von zwei orthogonal zueinander stehenden Richtungen. Durch die Lagerung der inneren Hülle der Behälterwandung auf der elastischen Isolationsschicht wird eine weitere Dämpfung erreicht. Die von außen aufgebrachten Vibrationen und Aufprallbeschleunigungen werden dadurch zusätzlich abgemindert und nicht direkt an den Innenraum weitergegeben.

Die Erfindung wird nachfolgend anhand von in der Zeichnung schematisch dargestellten Ausführungsformen näher erläutert. In diesen zeigen Fig. 1 eine Ansicht eines Transportbehälters mit offenen Türen, Fig. 2 eine Ansicht des Transportbehälters gemäß Fig. 1 mit offenen Türen, Fig. 3 eine Explosionsansicht des Transportbehälter, Fig. 4 eine Explosionsansicht der inneren Hülle des Transportbehälters, Fig. 5 eine Schnittdarstellung der Außentür, Fig. 6 eine Explosionsansicht einer ersten Ausführungsform der Dämpfungselemente und Fig. 7 eine Schnittdarstellung der Dämpfungselemente in einer zweiten Ausführungsform.

In Fig.1 ist ein erfindungsgemäßer Transportbehälter 1 dargestellt, dessen äußere Hülle einen aus Profilen 3 und Eck-Verbindungselementen 2 zusammengesetzten Rahmen aufweist, der an den drei Seitenflächen, an der Decke und an der Rückwand durch dünnere Platten 4 und am Boden durch eine dickere Platten 10 ausgesteift wird. Die Platten 4 und 10 bilden hierbei die äußere Hülle der Behälterwandung. Die Behälterwandung umgibt den Innenraum des Transportbehälters 1 auf allen Seiten mit Ausnahme einer Öffnung, welche des Be- und Entladen des Innenraums ermöglicht. Die Öffnung ist durch eine Türvorrichtung verschließbar, deren Außentür 5 in Fig. 1 sichtbar ist. Am Boden des Transportbehälters 1 sind in den Eckbereichen und in der Mitte zwischen den Ecken Dämpfungselemente 6 befestigt.

In der geöffneten Darstellung gemäß Fig. 2, in der die Außentür 5 in einer um ca. 270° auf die benachbarte Seitenwand verschwenkten Stellung gezeigt ist, sind zusätzlich zwei Innentüren 7 ersichtlich, die entsprechend einer Doppeltür nach außen verschwenkt sind. Weiters ist die innere Hülle ersichtlich, die aus Plattenelementen 8 zusammengesetzt ist und den Innenraum des Transportbehälters 1 umgibt.

In der Explosionsdarstellung gemäß Fig. 3 ist ersichtlich, das zwischen der von den Platten 4 und 10 gebildeten äußeren Hülle und der von den Plattenelementen 8 gebildeten inneren Hülle 8 eine mehrlagige Isolationsschicht 9 angeordnet ist.

In Fig. 4 ist ersichtlich, dass die Plattenelemente 8 der inneren Hülle eine erste Decklage 11 und eine zweite Decklage 12 aufweisen, die mittels stegförmiger Abstandhalter 14 in einem vorgegebenen Abstand zueinander gehalten sind. Die Abstandhalter 14 sind rasterförmig angeordnet und bilden eine Mehrzahl von Kammern, in denen jeweils ein Latentwärmespeicherelement 13 aufgenommen ist. Die Verbindung der Abstandhalter 14 mit der ersten Decklage 11 und der zweiten Decklage 12 erfolgt vorzugsweise mittels stoff- und/oder formschlüssiger Verbindungselemente, insbesondere durch Verklebung, sodass die Latentwärmespeicherelement 13 fest im Inneren der Plattenelemente 8 verbaut sind.

In Fig. 5 ist der schichtartige Aufbau der Außentür 5 dargestellt. Die Außentür 5 weist hierbei eine äußere Hülle 15, eine innen liegende Isolation 17 und eine inneren Halbschale 16 auf. Die äußere Hülle 15 besteht aus einer an Ober- und Unterseite abgebogenen Aluminiumplatte oder einem thermisch verformten Organoblech. Die innere Halbschale 16 besteht entweder aus reinem Kunststoff, einem Kunstsoff-Verbundmaterial oder aus einem thermisch verformten Organoblech. Die Verbindung der inneren Halbschale 16 mit der äußeren Hülle 15 erfolgt durch Klebung, Schrauben- oder Nietverbindungen.

Die Außentür 5 weist weiters mindestens einen Verriegelungsmechanismus mit einem als Griff 18 ausgebildeten Betätigungselement zum Verriegeln der Tür während des Transports auf. Der Griff 18 ermöglicht es, die Tür von Hand zu öffnen und mit einem Schloss zu verriegeln. Durch den Griff wird beispielsweise eine vertikale Verschlussstange bewegt, welche Verriegelungselemente hintergreift, die oben und unten an den horizontalen Rahmenprofilen befestigt sind, und damit die Außentür 5 verschließt.

In Fig. 6 ist ein erste Ausführungsform der an der Unterseite des Transportbehälters 1 befestigten Dämpfungselemente 6 dargestellt. Die Dämpfungselemente 6 bestehen aus einem starren oberen Bauteil 19, welches aus Aluminium oder einem anderen Metall besteht oder aus einem Kunststoff, welcher mittels Spritzgussverfahren hergestellt wird, und einem unteren elastischen Bauteil 20, welches aus EPDM, Silikon, oder einem anderen elastischen Material besteht. Das elastische Bauteil 20 wird zusammen mit dem starren Bauteil 19 mit vier Schrauben von unten am Transportbehälter 1 befestigt. Der freie Federweg beträgt >5mm, bevorzugt >10mm.

Bei der in Fig. 7 dargestellten abgewandelten Ausführungsform bestehen die Dämpfungselemente 6 aus einem starren oberen Bauteil 21, welches aus Aluminium, einem anderen Metall oder Kunststoff besteht und von unten mit vier Schrauben am Transportbehälter 1 befestigt wird. Innerhalb des starren oberen Bauteils 21 befindet sich ein elastisches Bauteil 22 bestehend aus EPDM, Silikon oder einem anderen elastischen Material, welches sich in direktem Kontakt mit der Unterseite des Transportbehälters 1 befindet und sowohl vertikale als auch horizontale Kräfte aufnehmen kann. Unterhalb des elastischen Bauteils 22 befindet sich ein weiteres starres Bauteil aus hartem Kunststoff 23, welches sich in direktem Bodenkontakt befindet und sowohl vertikale als auch horizontale Kräfte an das elastische Bauteil 22 weiterleitet. Das untere starre Bauteil 23 besteht aus PA, ABS, POM, PE, PS oder PVC und wird mittels Spritzgussverfahren hergestellt. Der Vorteil dieser Ausführungsvariante liegt in der besseren Rutschfähigkeit des Transportbehälters auf dem unteren starren Kunststoffbauteil 23 und dem besseren Schutz des elastischen Bauteils 22 gegen seitliche Belastungen. Der freie Federweg beträgt >5mm, bevorzugt >10mm.

## Patentansprüche

1. Transportbehälter zum Transport von temperaturempfindlichem Transportgut, umfassend eine einen Innenraum zur Aufnahme des Transportguts umgebenden Behälterwandung mit einer Mehrzahl von unter einem Winkel aneinandergrenzenden Wänden, wobei die Behälterwandung eine Öffnung zur Be- und Entladung des Innenraums aufweist, welche durch mindestens ein gesondertes Wandelement verschließbar ist, und wobei die Behälterwandung den Innenraum mit Ausnahme der Öffnung allseitig umschließt, **dadurch gekennzeichnet, dass** die Behälterwandung eine äußere Hülle, eine innere Hülle und eine zwischen der äußeren Hülle und der inneren Hülle angeordnete Isolationsschicht (9) aufweist, wobei die innere Hülle wenigstens dreilagig ausgebildet ist und eine erste Decklage (11) und eine zweite Decklage (12) umfasst, welche durch Abstandhalter (14) in einem vorgegebenen Normalabstand zueinander gehalten sind, wobei die Abstandshalter (14) von Stegen gebildet sind, die einen Zwischenraum zwischen der ersten Decklage (11) und der zweiten Decklage (12) in jeder Wand in mehrere Kammern unterteilen, in denen Kühleinheiten, wie z.B. Latentwärmespeicherelemente (13), Kompressorkühlaggregate, Peltier-Kühler, Verdunstungskühler oder Isolationselemente aufgenommen sind.

2. Transportbehälter nach Anspruch 1, **dadurch gekennzeichnet, dass** die äußere Hülle von Platten (4,10) gebildet ist, die in einem Rahmen gehalten sind, wobei der Rahmen entlang den Kanten des Transportbehälters (1) verlaufende Profile (3) umfasst, die an den Ecken des Transportbehälters (1) miteinander vorzugsweise unter Verwendung von Eck-Verbindungselementen (2) verbunden sind.

3. Transportbehälter nach Anspruch 1 oder 2, **dadurch gekennzeichnet, dass** die Isolationsschicht (9) Vakuumisolationspaneele aufweist, welche aus einem Kernmaterial und einer gasdichten Hülle bestehen, wobei das Kernmaterial vorzugsweise aus einem nanoporösen Kunststoffschaum, Mikrofasermaterial, pyrogener Kieselsäure oder Perlit besteht.

4. Transportbehälter nach einem der Ansprüche 1 bis 3, **dadurch gekennzeichnet, dass** die Isolationsschicht (9) mehrlagig ausgebildet ist.

5. Transportbehälter nach einem der Ansprüche 1 bis 4, **dadurch gekennzeichnet, dass** die Latentwärmespeicherelemente (13) einen porösen, plattenartigen Grundkörper aufweisen, dessen Poren mit einem Phasenwechselmaterial gefüllt sind.

6. Transportbehälter nach Anspruch 5, **dadurch gekennzeichnet, dass** der Grundkörper aus einer Platte aus expandiertem Graphit oder einer Kunststoff-Schaumplatte besteht, wobei der Grundkörper eine volumetrische Aufnahmefähigkeit von > 95% aufweist.

7. Transportbehälter nach Anspruch 5 oder 6, **dadurch gekennzeichnet, dass** die Latentwärmespeicherelemente (13) zu einem Anteil von > 95 vol.-%, bezogen auf das Gesamtvolumen des Latentwärmespeicherelements, mit dem Phasenwechselmaterial gefüllt sind.

8. Transportbehälter nach einem der Ansprüche 1 bis 7, **dadurch gekennzeichnet, dass** die Latentwärmespeicherelemente (13) eine Wärmeleitfähigkeit von > 2W/mK, bevorzugt > 5W/mK, in plattenparalleler Ebene aufweisen.

9. Transportbehälter nach einem der Ansprüche 1 bis 8, **dadurch gekennzeichnet, dass** das Phasenwechselmaterial aus Paraffin, bspw. n-Tetradecan oder n-Hexadecan, Ester, bspw. Methyl Ester, linearen Alkoholen, Ether, organischen Anhydriden, Salzhydraten, Wasser-Salz Gemischen, Salz-Lösungen und/oder wasserbasierten Lösungen gebildet ist.

10. Transportbehälter nach einem der Ansprüche 1 bis 9, **dadurch gekennzeichnet, dass** die Latentwärmespeicherelemente (13) mit einer Folie, vorzugsweise einer Kunststoff-Verbundfolie, umhüllt sind, welche eine Dicke von 0,05mm bis 0,5mm aufweist.

11. Transportbehälter nach einem der Ansprüche 1 bis 10, **dadurch gekennzeichnet, dass** mindestens eine Wärmeverteilschicht in die Behälterwandung eingebracht ist, die aus expandiertem Graphit besteht und eine Wärmeleitfähigkeit von > 150W/mK bevorzugt > 300W/mK in der Schichtebene aufweist.

12. Transportbehälter nach einem der Ansprüche 1 bis 11, **dadurch gekennzeichnet, dass** an der Unterseite des Transportbehälters (1) mehrere Dämpfungselemente (6) angeordnet sind, welche jeweils einen Federweg von >5mm, bevorzugt >10mm aufweisen.
